# EUROPÄISCHE PATENTSCHRIFT

(11) **EP 4 342 549 B1**
(45) Veröffentlichungstag und Bekanntmachung des Hinweises auf die Patenterteilung: **01.07.2026**
(21) Anmeldenummer: 23198725.6
(22) Anmeldetag: 21.09.2023
(51) Int. Cl.: A62C 2/12, A62C 2/24, A62C 3/00

(54) **VERFAHREN ZUR STEUERUNG EINER IN EINEM LUFTKANAL EINER RAUMLUFTTECHNISCHEN ANLAGE, VORZUGSWEISE IN EINEM ALS ABLUFTKANAL ODER ALS FORTLUFTKANAL EINER GEWERBLICHEN KÜCHE AUSGEBILDETEN LUFTKANAL EINER RAUMLUFTTECHNISCHEN ANLAGE, INSTALLIERTEN BRANDSCHUTZKLAPPE SOWIE BRANDSCHUTZKLAPPE**
METHOD FOR CONTROLLING A FIRE DAMPER INSTALLED IN A VENTILATION DUCT OF AN AIR CONDITIONING SYSTEM, PREFERABLY IN AN EXHAUST OR SUPPLY DUCT OF A COMMERCIAL KITCHEN AND FIRE DAMPER
PROCÉDÉ DE COMMANDE D'UN CLAPET DE PROTECTION CONTRE L'INCENDIE INSTALLÉ DANS UN CONDUIT D'AIR AMBIANT, DE PRÉFÉRENCE DANS UN CONDUIT D'AIR D'ÉCHAPPEMENT OU COMME CONDUIT D'AIR CONTINU D'UNE INSTALLATION TECHNIQUE DE VENTILATION ET CLAPET DE PROTECTION CONTRE L'INCENDIE

(30) Priorität: 21.09.2022 DE 102022124302
(43) Veröffentlichungstag der Anmeldung: 27.03.2024
(73) Patentinhaber: TROX SE, 47506 Neukirchen-Vluyn (DE)
(72) Erfinder: Mosters, Martin, 46487 Wesel (DE)
(74) Vertreter: Dr. Stark & Partner Patentanwälte mbB

(56) Entgegenhaltungen:
- EP-A1- 3 104 518
- SE-C2- 501 531
- US-A1- 2012 037 713

## Beschreibung

Die Erfindung betrifft ein Verfahren zur Steuerung einer in einem Luftkanal einer raumlufttechnischen Anlage, vorzugsweise in einem als Abluftkanal oder als Fortluftkanal einer gewerblichen Küche ausgebildeten Luftkanal einer raumlufttechnischen Anlage, installierten Brandschutzklappe, wobei die Brandschutzklappe ein eine Gehäusewandung aufweisendes Gehäuse und ein, vorzugsweise mittig auf den Gehäusequerschnitt bezogenen, zwischen einer Offenstellung und einer Schließstellung um eine Drehachse herum verschwenkbar gelagertes, zwei gegenüberliegende durch eine umlaufende Stirnfläche miteinander verbundene Klappenflächen aufweisendes, vorzugsweise aus Kalziumsilikat bestehendes, Klappenblatt umfasst, wobei die Drehachse das Klappenblatt in zwei Klappenblatthälften unterteilt und zur Lagerung des Klappenblattes zwei die Drehachse bildende gegenüberliegende Lagerstellen vorgesehen sind, wobei die Brandschutzklappe einen unmittelbar oder mittelbar mit dem Klappenblatt verbundenen, auf der Außenseite des Gehäuses angeordneten elektrischen motorischen Antrieb mit zumindest entweder einer thermisch auslösbaren Schmelzsicherung und/oder einer thermoelektrisch auslösbaren Auslöseeinrichtung, sowie ein unmittelbar oder mittelbar auf das Klappenblatt wirkendes Federelement, vorzugsweise ein als Drehfeder ausgebildetes Federelement, aufweist und wobei der Antrieb mit einer Betätigungseinrichtung verbunden ist, wobei bei Anliegen einer Spannung auf den Antrieb das Klappenblatt durch den Antrieb gegen die Rückstellkraft des Federelementes aus seiner Schließstellung in seine, vorzugsweise parallel zur Strömungsrichtung ausgerichtete, Offenstellung verschwenkt wird und in der Offenstellung gehalten wird und bei einer Spannungsunterbrechung entweder infolge des Schmelzens zumindest einer Schmelzsicherung und/oder einer thermoelektrisch auslösbaren Auslöseeinrichtung oder aber infolge der Betätigung einer Betätigungseinrichtung das Klappenblatt durch das Federelement aus seiner Offenstellung in seine Schließstellung verschwenkt wird. Aus der EP 3 104 518 A1 ist eine Steuerschaltung für einen Sicherheitsantrieb bekannt.

Aus der Praxis bekannte Brandschutzklappen zur Verwendung in einem Ab- und Fortluftkanal einer gewerblichen Küche haben eine Schließzeit von bis zu 3 Sekunden. Ein Klappenblatt besteht in der Regel aus Kalziumsilikat. Insoweit kann ein Klappenblatt, insbesondere bei einem größeren Kanalquerschnitt, ein nicht unbeachtliches Eigengewicht aufweisen. Daher sind die Antriebe in der Regel leistungsstark. Die Trägheit des Klappenblattes ist beispielsweise für ein eventuelles Getriebe des Antriebs eine sehr hohe Herausforderung. So müssen die Zahnräder beim Anfahren die Beschleunigungskräfte auf das Klappenblatt übertragen.

Daher unterliegt ein Getriebe einem hohen Verschleiß, so dass eine Brandschutzklappe die vorgeschriebenen 10.000 Schließzyklen nicht immer erreicht. 10.000 Zyklen werden für die Simulation eines täglichen Wartungslaufs normativ gefordert. Zur Erhöhung der Einsatzdauer könnte das Getriebe eines Antriebes deutlich stabiler ausgeführt werden. Damit wäre die Konstruktion jedoch schwerer und auch teurer in der Ausführung. Eine Verlängerung der Schließzeit ist nicht möglich, da der Sicherheitsgedanke einer kurzen Schließzeit darin liegt, dass bei einer Fettablagerung im Luftkanal das Fett nicht als Lunte dient und dass Feuer von der einen Seite auf die andere Seite übertragen wird, bevor das Klappenblatt geschlossen ist.

Aufgabe der Erfindung ist es, die vorgenannten Nachteile zu vermeiden und ein Verfahren anzugeben, dass auch bei einer Schließzeit von 1 bis 3 Sekunden eine hohe Anzahl an Zyklen ermöglicht.

Diese Aufgabe wird nach Anspruch 1 dadurch gelöst, dass
- zum einen
   - entweder: die Brandschutzklappe eine Steuereinrichtung und eine elektrische Bremseinrichtung zur Verlangsamung des Schließvorgangs aufweist, wobei die Steuereinrichtung bei Detektion einer durch die Betätigungseinrichtung bewirkten Spannungsunterbrechung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird
   - oder: die Brandschutzklappe eine Steuereinrichtung zur Verlangsamung des Schließvorgangs aufweist, wobei die Steuereinrichtung bei Detektion einer durch die Betätigungseinrichtung bewirkten Spannungsunterbrechung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird
- und dass zum anderen
   - entweder: bei einer Spannungsunterbrechung entweder infolge des Schmelzens zumindest einer Schmelzsicherung und/oder infolge des Auslösens einer thermoelektrisch auslösbaren Auslöseeinrichtung das Klappenblatt durch das Federelement innerhalb einer normalen Schließzeit aus seiner Offenstellung in seine Schließstellung verschwenkt wird
   - oder: die Brandschutzklappe eine Steuereinrichtung und eine elektrische Bremseinrichtung zur Verlangsamung des Schließvorgangs aufweist, wobei die Steuereinrichtung bei Detektion einer Spannungsunterbrechung entweder infolge des Schmelzens zumindest einer Schmelzsicherung und/oder infolge des Auslösens einer thermoelektrisch auslösbaren Auslöseeinrichtung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird
   - oder aber: die Brandschutzklappe eine Steuereinrichtung zur Verlangsamung des Schließvorgangs aufweist, wobei die Steuereinrichtung bei Detektion einer Spannungsunterbrechung entweder infolge des Schmelzens zumindest einer Schmelzsicherung und/oder infolge des Auslösens einer thermoelektrisch auslösbaren Auslöseeinrichtung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird.

Die normale Schließzeit, d. h. die Verlagerung des Klappenblattes aus seiner Offenstellung in seine Schließstellung, kann 1 bis 3 Sekunden betragen. Eine schnellere Schließzeit ist jedoch möglich. Sofern das Klappenblatt gebremst aus seiner Offenstellung in seine Schließstellung verschwenkt wird, ist die Schließzeit länger.

Die Steuereinrichtung erkennt insoweit, ob die Spannungsunterbrechung einerseits durch das Versagen der Schmelzsicherung oder das Auslösen der thermoelektrisch auslösbaren Auslöseeinrichtung oder andererseits durch die Betätigung der Betätigungseinrichtung erfolgt ist.

Es ist möglich, dass beispielsweise für eine gebremste Verlagerung des Klappenblattes aus seiner Offenstellung in seine Schließstellung eine externe Spannungsquelle vorgesehen ist. So kann die Brandschutzklappe beispielsweise mittels eines Kabels zum Funktionserhalt an ein Spannungsnetz angeschlossen sein. Kabel mit Funktionserhalt gewährleisten im Brandfall einen Isolationserhalt über einen gewissen Zeitraum.

Die Brandschutzklappe kann beispielsweise auch einen Energiespeicher, wie eine Batterie, aufweisen.

Selbstverständlich es auch denkbar, dass der Antrieb bei Verlagerung des Klappenblattes aus seiner Offenstellung in seine Schließstellung durch das Federelement als Spule wirkt und infolgedessen eine Spannung induziert wird. Auf diese Weise wird ein Induktionsstrom erzeugt, der beispielsweise von der Bremseinrichtung genutzt werden kann. Gleichzeitig stellt der Antrieb während der Induktion einen von dem Federelement zu überwindenden Widerstand dar, so dass auch hierdurch die Schwenkbewegung des Klappenblattes aus seiner Offenstellung in seine Schließstellung gebremst wird.

Resultiert die Spannungsunterbrechung durch das Versagen der Schmelzsicherung oder das Auslösen der thermoelektrisch auslösbaren Auslöseeinrichtung, erfolgt wie bisher ein schneller Schließvorgang. Durch den Temperaturanstieg beispielsweise in Folge eines Brandes, schmilzt die Schmelzsicherung oder die thermoelektrisch auslösbare Auslöseeinrichtung löst aus, da sie beispielsweise ein Signal an die Steuereinrichtung ausgibt. Infolge des Schmelzens der Schmelzsicherung oder des Auslösens der thermoelektrisch auslösbaren Auslöseeinrichtung wird der Antrieb stromlos und das Klappenblatt wird durch das Federelement wie bisher innerhalb der normalen Schließzeit aus seiner Offenstellung in seine Schließstellung verschwenkt.

Weist die Brandschutzklappe eine Steuereinrichtung und eine elektrische Bremseinrichtung zur Verlangsamung des Schließvorgangs auf, sendet die Steuereinrichtung bei Detektion einer durch die Betätigungseinrichtung bewirkten Spannungsunterbrechung jeweils ein Steuersignal an die Bremseinrichtung aus. Das Klappenblatt wird wiederum durch das Federelement betätigt, jedoch wird das Klappenblatt durch die Bremseinrichtung wiederum gebremst innerhalb einer verlängerten Schließzeit aus seiner Offenstellung in seine Schließstellung verschwenkt.

Weist die Brandschutzklappe eine Steuereinrichtung zur Verlangsamung des Schließvorgangs auf, wird durch die Steuereinrichtung bei Detektion einer durch die Betätigungseinrichtung bewirkten Spannungsunterbrechung eine Bremswirkung bewirkt, beispielsweise indem sie eine Spannung an den Antrieb zur Bewirkung eines vorübergehenden Offenhaltens des Klappenblattes angelegt. Diese Bremswirkung, beispielsweise die angelegte Spannung, wird, vorzugsweise kontinuierlich, sukzessive reduziert. Das Klappenblatt wird wiederum durch das Federelement betätigt, jedoch wird das Klappenblatt gebremst innerhalb einer verlängerten Schließzeit aus seiner Offenstellung in seine Schließstellung verschwenkt. Durch die sukzessive Reduktion der angelegten Spannung wird diese schrittweise und allmählich verringert. Vorzugsweise ist die Reduktion kontinuierlich. Durch die sukzessive Reduktion der Bremswirkung wird diese schrittweise und allmählich verringert.

Die schnelle Schließzeit (normale Schließzeit) ist nur in einem Brandfall notwendig und wird durch das Versagen der Schmelzsicherung oder durch das Auslösen einer thermoelektrisch auslösbaren Auslöseeinrichtung ausgelöst.

In einem Wartungslauf wird die Spannungsunterbrechung von der Betätigungseinrichtung herbeigeführt. Das Verschwenken des Klappenblattes über die 90° findet deutlich langsamer statt. Hierdurch verlängert sich zwar die Schließzeit deutlich. Da es sich in einem solchen Fall jedoch nur um einen Wartungslauf handelt, ist die längere Schließzeit unproblematisch. Allerdings werden sämtliche die Drehbewegung bewirkende Bauteile, wie beispielsweise ein Getriebe, geschont. Auch kann der Antrieb kleiner dimensioniert sein und damit günstiger herstellbar sein.

Unter einem Fortluftkanal wird ein Kanal verstanden, über den Luft unmittelbar aus einem Gebäude in das Freie geführt wird. Ein Abluftkanal mündet zunächst in einen weiteren Kanal, beispielsweise in einen weiteren Strang einer raumlufttechnischen Anlage, bevor die Luft dann in das Freie geführt wird.

Bei zumindest einer Schmelzsicherung handelt es sich insoweit um eine thermoelektrische Auslöseeinrichtung. Beim Ansprechen einer Schmelzsicherung beispielsweise bei einer Temperatur größer 72 °C wird die Spannung, d. h. die Speisespannung, des Antriebs dauerhaft und unwiderruflich unterbrochen.

Bei einer Betätigungseinrichtung kann es sich um einen einfachen Schalter handeln. Durch Umschalten kann eine Spannung angelegt oder eine angelegte Spannung unterbrochen werden. Die Betätigungseinrichtung kann an der Brandschutzklappe selbst angeordnet sein. Sie kann aber auch in einem Abstand zu der Brandschutzklappe, beispielsweise auch in einem anderen Raum, angeordnet sein.

Sofern die Brandschutzklappe eine Steuereinrichtung und eine elektrische Bremseinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird, und/oder die Brandschutzklappe eine Steuereinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird, ist auch bei Schmelzen zumindest einer Schmelzsicherung und/oder bei Auslösen einer thermoelektrisch auslösbaren Auslöseeinrichtung ein Verschwenken des Klappenblattes durch kontrolliertes Bremsen innerhalb einer verlängerten Schließzeit aus seiner Offenstellung in seine Schließstellung möglich. Eine solche Fahrweise kann beispielsweise bei schweren Klappenblättern von Vorteil sein. So erfahren schwere Klappenblätter eine große Massenbeschleunigung. Schlagen derartige Klappenblätter ungebremst in der Schließstellung an dem Anschlag an, kann diese zu einem Bruch des Klappenblattes und/oder zu einer Beschädigung des Anschlages führen, was zu vermeiden ist. Auch kann es sogar sein, dass ein Klappenblatt nach dem Gegenschlagen an einen Anschlag wieder ein wenig zurückspringt, d. h. wieder in Richtung der Offenstellung zurückverlagert wird, und sich in dieser Stellung festsetzt, da beispielsweise das intumeszierende Material sich schon aufbläht.

Sofern die Brandschutzklappe zum einen eine Steuereinrichtung und eine elektrische Bremseinrichtung zur Verlangsamung des Schließvorgangs aufweist, wobei die Steuereinrichtung bei Detektion einer durch die Betätigungseinrichtung bewirkten Spannungsunterbrechung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird, und zum anderen eine Steuereinrichtung und eine elektrische Bremseinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird, bietet es sich an, wenn nur eine gemeinsame Steuereinrichtung und auch nur eine gemeinsame Bremseinrichtung vorgesehen sind. Selbstverständlich können auch zwei Steuereinrichtungen und zwei Bremseinrichtungen vorgesehen sein.

Sofern die Brandschutzklappe eine Steuereinrichtung zur Verlangsamung des Schließvorgangs aufweist, wobei die Steuereinrichtung bei Detektion einer durch die Betätigungseinrichtung bewirkten Spannungsunterbrechung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird, und eine Steuereinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung eine Bremswirkung bewirkt, beispielsweise indem sie eine Spannung an den Antrieb zur Bewirkung eines vorübergehenden Offenhaltens des Klappenblattes anlegt diese Bremswirkung, vorzugsweise kontinuierlich, sukzessive, reduziert, beispielsweise indem sie und diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird, bietet es sich an, wenn nur eine gemeinsame Steuereinrichtung vorgesehen ist. Selbstverständlich können auch zwei Steuereinrichtungen vorgesehen sein.

Zumindest eine Schmelzsicherung und/oder zumindest eine thermoelektrisch auslösbare Auslöseeinrichtung kann(können) direkt auf den Antrieb wirkend ausgebildet sein. Dann ist der Antrieb direkt mit der Schmelzsicherung und/oder der thermoelektrisch auslösbaren Auslöseeinrichtung verbunden. Es ist aber auch möglich, dass die Schmelzsicherung und/oder die thermoelektrisch auslösbare Auslöseeinrichtung unter Zwischenschaltung zumindest eines weiteren Bauteils oder zumindest einer weiteren Komponente mit dem Antrieb verbunden ist. Bei einem solchen Bauteil kann es sich auch um die Steuereinrichtung handeln.

Die Betätigungseinrichtung kann Bestandteil einer übergeordneten Leittechnik, vorzugsweise der Gebäudeleittechnik (GLT), sein.

Als zumindest eine Schmelzsicherung kann eine thermoelektrische Auslöseeinrichtung mit zumindest einer Gehäuseaußentemperatur-Sicherung und mit zumindest einer Gehäuseinnentemperatur-Sicherung verwendet werden. Wird die Umgebungstemperatur von beispielsweise 72 °C überschritten, spricht die Gehäuseaußentemperatur-Sicherung an. Wird die Temperatur im Inneren des Gehäuses von 72 °C überschritten, spricht die Gehäuseinnentemperatur-Sicherung an. Beim Ansprechen einer der beiden Temperatursicherungen wird die Speisespannung des Antriebs dauerhaft und unwiderruflich unterbrochen.

Dabei kann als Antrieb ein elektrischer, das Federelement umfassender Federrücklaufmotor verwendet werden. Bei einer solchen Ausgestaltung ist das Federelement direkt in den Antrieb oder in das Gehäuse des Antriebes integriert.

Bei Detektion einer durch die Betätigungseinrichtung bewirkten Spannungsunterbrechung und/oder bei Detektion einer Spannungsunterbrechung infolge des Schmelzens zumindest einer Schmelzsicherung und/oder infolge des Auslösens einer thermoelektrisch auslösbaren Auslöseeinrichtung kann das Klappenblatt über den kompletten Schwenkweg von seiner Offenstellung in seine Schließstellung, vorzugsweise gleichmäßig, gebremst werden. Bei einer gleichmäßigen Bremsung bleibt die Bremswirkung in jeder Stellung des Klappenblattes unverändert. Es ist aber auch denkbar, dass die Bremswirkung über den Verschwenkweg zunimmt. Selbstverständlich ist es auch möglich, dass bei Erreichen einer bestimmten Winkelstellung die Bremswirkung auch wieder reduziert wird.

Bei Detektion einer durch die Betätigungseinrichtung bewirkten Spannungsunterbrechung und/oder bei Detektion einer Spannungsunterbrechung infolge des Schmelzens zumindest einer Schmelzsicherung und/oder infolge des Auslösens einer thermoelektrisch auslösbaren Auslöseeinrichtung kann das Bremsen in einem Bremsbereich erfolgen, der vor Erreichen der Schließstellung des Klappenblattes endet. Bei einer solchen Ausgestaltung wird das Klappenblatt nicht auf dem kompletten Verschwenkweg von seiner Offenstellung in seine Schließstellung gebremst. Beträgt beispielsweise der Bremsbereich 20° und endet der Bremsbereich 20° vor Erreichen der Schließstellung, beginnt der Bremsbereich - bei einem angenommenen Schwenkwinkel des Klappenblattes von 90° - nach Verschwenken des Klappenblattes um 50° und endet bei 70°. Nach Durchlaufen des Bremsbereichs wird die Bremswirkung aufgehoben, und das Klappenblatt wird allein durch das Federelement noch die verbleibenden 20° verschwenkt.

Der Bremsbereich kann etwa 10° bis 5° vor der Schließstellung des Klappenblattes enden. Bei einer solchen Verfahrweise wird das Klappenblatt nach Durchlaufen des Bremsbereichs noch die verbleibenden 10° bis 5° durch das Federelement verschwenkt.

Die Erfindung betrifft auch eine Brandschutzklappe für die Verwendung in einem Luftkanal einer raumlufttechnischen Anlage, vorzugsweise in einem als Abluftkanal oder als Fortluftkanal einer gewerblichen Küche ausgebildeten Luftkanal einer raumlufttechnischen Anlage, wobei die Brandschutzklappe ein eine Gehäusewandung aufweisendes Gehäuse und ein, vorzugsweise mittig auf den Gehäusequerschnitt bezogenen, zwischen einer Offenstellung und einer Schließstellung um eine Drehachse herum verschwenkbar gelagertes, zwei gegenüberliegende durch eine umlaufende Stirnfläche miteinander verbundene Klappenflächen aufweisendes, vorzugsweise aus Kalziumsilikat bestehendes, Klappenblatt umfasst, wobei die Drehachse das Klappenblatt in zwei Klappenblatthälften unterteilt und zur Lagerung des Klappenblattes zwei die Drehachse bildende gegenüberliegende Lagerstellen vorgesehen sind, wobei die Brandschutzklappe einen unmittelbar oder mittelbar mit dem Klappenblatt verbundenen, auf der Außenseite des Gehäuses angeordneten elektrischen motorischen Antrieb mit zumindest entweder einer thermisch auslösbaren Schmelzsicherung und/oder einer thermoelektrisch auslösbaren Auslöseeinrichtung sowie ein unmittelbar oder mittelbar auf das Klappenblatt wirkendes Federelement, vorzugsweise ein als Drehfeder ausgebildetes Federelement, aufweist und wobei der Antrieb mit einer Betätigungseinrichtung verbunden ist, wobei bei Anliegen einer Spannung auf den Antrieb das Klappenblatt durch den Antrieb gegen die Rückstellkraft des Federelementes aus seiner Schließstellung in seine, vorzugsweise parallel zur Strömungsrichtung ausgerichtete, Offenstellung verschwenkbar ist und in der Offenstellung gehalten wird und bei einer Spannungsunterbrechung entweder infolge des Schmelzens zumindest einer Schmelzsicherung und/oder einer thermoelektrisch auslösbaren Auslöseeinrichtung oder aber infolge der Betätigung einer Betätigungseinrichtung das Klappenblatt durch das Federelement aus seiner Offenstellung in seine Schließstellung verlagerbar ist, insbesondere zur Durchführung des Verfahrens nach einem der Verfahrensansprüche.

Aus der Praxis bekannte Brandschutzklappen zur Verwendung in einem Ab- und Fortluftkanal einer gewerblichen Küche haben eine Schließzeit von bis zu 3 Sekunden. Ein Klappenblatt besteht in der Regel aus Kalziumsilikat. Insoweit kann ein Klappenblatt, insbesondere bei einem größeren Kanalquerschnitt, ein nicht unbeachtliches Eigengewicht aufweisen. Daher sind die Antriebe in der Regel leistungsstark. Die Trägheit des Klappenblattes ist beispielsweise für ein eventuelles Getriebe des Antriebs eine sehr hohe Herausforderung. So müssen die Zahnräder beim Anfahren die Beschleunigungskräfte auf das Klappenblatt übertragen.

Daher unterliegt ein Getriebe einem hohen Verschleiß, so dass eine Brandschutzklappe die vorgeschriebenen 10.000 Schließzyklen nicht immer erreicht. 10.000 Zyklen werden für die Simulation eines täglichen Wartungslaufs normativ gefordert. Zur Erhöhung der Einsatzdauer könnte das Getriebe eines Antriebes deutlich stabiler ausgeführt werden. Damit wäre die Konstruktion jedoch schwerer und auch teurer in der Ausführung. Eine Verlängerung der Schließzeit ist nicht möglich, da der Sicherheitsgedanke einer kurzen Schließzeit darin liegt, dass bei einer Fettablagerung im Luftkanal das Fett nicht als Lunte dient und dass Feuer von der einen Seite auf die andere Seite übertragen wird, bevor das Klappenblatt geschlossen ist.

Aufgabe der Erfindung ist es, die vorgenannten Nachteile zu vermeiden und ein Brandschutzklappe anzugeben, die auch bei einer Schließzeit von 1 bis 3 Sekunden eine hohe Anzahl an Zyklen ermöglicht.

Diese Aufgabe wird nach Anspruch 9 dadurch gelöst, dass
- zum einen
   - entweder: die Brandschutzklappe eine Steuereinrichtung und eine elektrische Bremseinrichtung zur Verlangsamung des Schließvorgangs aufweist, wobei die Steuereinrichtung bei Detektion einer durch die Betätigungseinrichtung bewirkten Spannungsunterbrechung jeweils ein Steuersignal an die Bremseinrichtung aussendet, so dass das Klappenblatt durch das Federelement betätigbar und das Klappenblatt durch die Bremseinrichtung wiederum gebremst innerhalb einer verlängerten Schließzeit aus seiner Offenstellung in seine Schließstellung verschwenkbar ist
   - oder: die Brandschutzklappe eine Steuereinrichtung zur Verlangsamung des Schließvorgangs aufweist, wobei die Steuereinrichtung bei Detektion einer durch die Betätigungseinrichtung bewirkten Spannungsunterbrechung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigbar und das Klappenblatt gebremst innerhalb einer verlängerten Schließzeit aus seiner Offenstellung in seine Schließstellung verschwenkbar ist,
- und dass zum anderen
   - entweder: bei einer Spannungsunterbrechung entweder infolge des Schmelzens zumindest einer Schmelzsicherung und/oder infolge des Auslösens einer thermoelektrisch auslösbaren Auslöseeinrichtung das Klappenblatt durch das Federelement innerhalb einer normalen Schließzeit aus seiner Offenstellung in seine Schließstellung verschwenkt wird
   - oder: die Brandschutzklappe eine Steuereinrichtung und eine elektrische Bremseinrichtung zur Verlangsamung des Schließvorgangs aufweist, wobei die Steuereinrichtung bei Detektion einer Spannungsunterbrechung entweder infolge des Schmelzens zumindest einer Schmelzsicherung und/oder infolge des Auslösens einer thermoelektrisch auslösbaren Auslöseeinrichtung jeweils ein Steuersignal an die Bremseinrichtung aussendet, so dass das Klappenblatt durch das Federelement betätigbar und das Klappenblatt durch die Bremseinrichtung wiederum gebremst innerhalb einer verlängerten Schließzeit aus seiner Offenstellung in seine Schließstellung verschwenkbar ist
   - oder aber: die Brandschutzklappe eine Steuereinrichtung zur Verlangsamung des Schließvorgangs aufweist, wobei die Steuereinrichtung bei Detektion einer Spannungsunterbrechung entweder infolge des Schmelzens zumindest einer Schmelzsicherung und/oder infolge des Auslösens einer thermoelektrisch auslösbaren Auslöseeinrichtung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigbar und das Klappenblatt gebremst innerhalb einer verlängerten Schließzeit aus seiner Offenstellung in seine Schließstellung verschwenkbar ist.

Die normale Schließzeit, d. h. die Verlagerung des Klappenblattes aus seiner Offenstellung in seine Schließstellung, kann 1 bis 3 Sekunden betragen. Eine schnellere Schließzeit ist jedoch möglich. Sofern das Klappenblatt gebremst aus seiner Offenstellung in seine Schließstellung verschwenkt wird, ist die Schließzeit länger.

Die Steuereinrichtung erkennt insoweit, ob die Spannungsunterbrechung einerseits durch das Versagen der Schmelzsicherung oder das Auslösen der thermoelektrischen Auslöseeinrichtung oder andererseits durch die Betätigung der Betätigungseinrichtung erfolgt ist.

Es ist möglich, dass beispielsweise für eine gebremste Verlagerung des Klappenblattes aus seiner Offenstellung in seine Schließstellung eine externe Spannungsquelle vorgesehen ist. So kann die Brandschutzklappe beispielsweise mittels eines Kabels zum Funktionserhalt an ein Spannungsnetz angeschlossen sein. Kabel mit Funktionserhalt gewährleisten im Brandfall einen Isolationserhalt über einen gewissen Zeitraum.

Die Brandschutzklappe kann beispielsweise auch einen Energiespeicher, wie eine Batterie, aufweisen.

Selbstverständlich es auch denkbar, dass der Antrieb bei Verlagerung des Klappenblattes aus seiner Offenstellung in seine Schließstellung durch das Federelement als Spule wirkt und infolgedessen eine Spannung induziert wird. Auf diese Weise wird ein Induktionsstrom erzeugt, der beispielsweise von der Bremseinrichtung genutzt werden kann. Gleichzeitig stellt der Antrieb während der Induktion einen von dem Federelement zu überwindenden Widerstand dar, so dass auch hierdurch die Schwenkbewegung des Klappenblattes aus seiner Offenstellung in seine Schließstellung gebremst wird.

Resultiert die Spannungsunterbrechung durch das Versagen der Schmelzsicherung oder das Auslösen der thermoelektrisch auslösbaren Auslöseeinrichtung, erfolgt wie bisher ein schneller Schließvorgang. Durch den Temperaturanstieg beispielsweise in Folge eines Brandes, schmilzt die Schmelzsicherung oder die thermoelektrisch auslösbare Auslöseeinrichtung löst aus, da sie beispielsweise ein Signal an die Steuereinrichtung ausgibt. Infolge des Schmelzens der Schmelzsicherung oder des Auslösens der thermoelektrisch auslösbaren Auslöseeinrichtung wird der Antrieb stromlos und das Klappenblatt wird durch das Federelement wie bisher innerhalb der normalen Schließzeit aus seiner Offenstellung in seine Schließstellung verschwenkt.

Weist die Brandschutzklappe eine Steuereinrichtung und eine elektrische Bremseinrichtung zur Verlangsamung des Schließvorgangs auf, sendet die Steuereinrichtung bei Detektion einer durch die Betätigungseinrichtung bewirkten Spannungsunterbrechung jeweils ein Steuersignal an die Bremseinrichtung aus. Das Klappenblatt wird wiederum durch das Federelement betätigt, jedoch wird das Klappenblatt durch die Bremseinrichtung wiederum gebremst innerhalb einer verlängerten Schließzeit aus seiner Offenstellung in seine Schließstellung verschwenkt.

Weist die Brandschutzklappe eine Steuereinrichtung zur Verlangsamung des Schließvorgangs auf, wird durch die Steuereinrichtung bei Detektion einer durch die Betätigungseinrichtung bewirkten Spannungsunterbrechung eine Bremswirkung bewirkt, beispielsweise indem sie eine Spannung an den Antrieb zur Bewirkung eines vorübergehenden Offenhaltens des Klappenblattes angelegt. Diese Bremswirkung, beispielsweise die angelegte Spannung, wird, vorzugsweise kontinuierlich, sukzessive reduziert. Das Klappenblatt wird wiederum durch das Federelement betätigt, jedoch wird das Klappenblatt gebremst innerhalb einer verlängerten Schließzeit aus seiner Offenstellung in seine Schließstellung verschwenkt. Durch die sukzessive Reduktion der angelegten Spannung wird diese schrittweise und allmählich verringert. Vorzugsweise ist die Reduktion kontinuierlich. Durch die sukzessive Reduktion der Bremswirkung wird diese schrittweise und allmählich verringert.

Die schnelle Schließzeit (normale Schließzeit) ist nur in einem Brandfall notwendig und wird durch das Versagen der Schmelzsicherung oder durch Auslösen der thermoelektrisch auslösbaren Auslöseeinrichtung, bei der es sich auch um einen Messfühler handeln kann, ausgelöst.

In einem Wartungslauf wird die Spannungsunterbrechung von der Betätigungseinrichtung herbeigeführt. Das Verschwenken des Klappenblattes über die 90° findet deutlich langsamer statt. Hierdurch verlängert sich zwar die Schließzeit deutlich. Da es sich in einem solchen Fall jedoch nur um einen Wartungslauf handelt, ist die längere Schließzeit unproblematisch. Allerdings werden sämtliche die Drehbewegung bewirkende Bauteile, wie beispielsweise ein Getriebe, geschont. Auch kann der Antrieb kleiner dimensioniert sein und damit günstiger herstellbar sein.

Unter einem Fortluftkanal wird ein Kanal verstanden, über den Luft unmittelbar aus einem Gebäude in das Freie geführt wird. Ein Abluftkanal mündet zunächst in einen weiteren Kanal, beispielsweise in einen weiteren Strang einer raumlufttechnischen Anlage, bevor die Luft dann in das Freie geführt wird.

Bei zumindest einer Schmelzsicherung handelt es sich insoweit um eine thermoelektrische Auslöseeinrichtung. Beim Ansprechen einer Schmelzsicherung beispielsweise bei einer Temperatur größer 72 °C wird die Spannung, d. h. die Speisespannung, des Antriebs dauerhaft und unwiderruflich unterbrochen.

Bei einer Betätigungseinrichtung kann es sich um einen einfachen Schalter handeln. Durch Umschalten kann eine Spannung angelegt oder eine angelegte Spannung unterbrochen werden. Die Betätigungseinrichtung kann an der Brandschutzklappe selbst angeordnet sein. Sie kann aber auch in einem Abstand zu der Brandschutzklappe, beispielsweise auch in einem anderen Raum, angeordnet sein.

Sofern die Brandschutzklappe eine Steuereinrichtung und eine elektrische Bremseinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird, und/oder die Brandschutzklappe eine Steuereinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird, ist auch bei Schmelzen zumindest einer Schmelzsicherung und/oder infolge des Auslösens einer thermoelektrisch auslösbaren Auslöseeinrichtung ein Verschwenken des Klappenblattes durch kontrolliertes Bremsen innerhalb einer verlängerten Schließzeit aus seiner Offenstellung in seine Schließstellung möglich. Eine solche Fahrweise kann beispielsweise bei schweren Klappenblättern von Vorteil sein. So erfahren schwere Klappenblätter eine große Massenbeschleunigung. Schlagen derartige Klappenblätter ungebremst in der Schließstellung an dem Anschlag an, kann diese zu einem Bruch des Klappenblattes und/oder zu einer Beschädigung des Anschlages führen, was zu vermeiden ist. Auch kann es sogar sein, dass ein Klappenblatt nach dem Gegenschlagen an einen Anschlag wieder ein wenig zurückspringt, d. h. wieder in Richtung der Offenstellung zurückverlagert wird, und sich in dieser Stellung festsetzt, da beispielsweise das intumeszierende Material sich schon aufbläht.

Sofern die Brandschutzklappe zum einen eine Steuereinrichtung und eine elektrische Bremseinrichtung zur Verlangsamung des Schließvorgangs aufweist, wobei die Steuereinrichtung bei Detektion einer durch die Betätigungseinrichtung bewirkten Spannungsunterbrechung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird, und zum anderen eine Steuereinrichtung und eine elektrische Bremseinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung jeweils ein Steuersignal an die Bremseinrichtung aussendet, so dass das Klappenblatt durch das Federelement betätigt und das Klappenblatt durch die Bremseinrichtung wiederum gebremst innerhalb einer verlängerten Schließzeit aus seiner Offenstellung in seine Schließstellung verschwenkt wird, bietet es sich an, wenn nur eine gemeinsame Steuereinrichtung und auch nur eine gemeinsame Bremseinrichtung vorgesehen sind. Selbstverständlich können auch zwei Steuereinrichtungen und zwei Bremseinrichtungen vorgesehen sein.

Sofern die Brandschutzklappe eine Steuereinrichtung zur Verlangsamung des Schließvorgangs aufweist, wobei die Steuereinrichtung bei Detektion einer durch die Betätigungseinrichtung bewirkten Spannungsunterbrechung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird, und eine Steuereinrichtung zur Verlangsamung des Schließvorgangs aufweist, wobei die Steuereinrichtung bei Detektion einer Spannungsunterbrechung infolge des Schmelzens zumindest einer Schmelzsicherung und/oder infolge des Auslösens einer thermoelektrisch auslösbaren Auslöseeinrichtung eine Bremswirkung bewirkt, beispielsweise indem sie eine Spannung an den Antrieb zur Bewirkung eines vorübergehenden Offenhaltens des Klappenblattes anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt durch das Federelement betätigt und das Klappenblatt gebremst innerhalb einer verlängerten Schließzeit aus seiner Offenstellung in seine Schließstellung verschwenkt wird, bietet es sich an, wenn nur eine gemeinsame Steuereinrichtung vorgesehen ist. Selbstverständlich können auch zwei Steuereinrichtungen vorgesehen sein.

Zumindest eine Schmelzsicherung und/oder zumindest eine thermoelektrisch auslösbare Auslöseeinrichtung kann(können) direkt auf den Antrieb wirkend ausgebildet sein. Dann ist der Antrieb direkt mit der Schmelzsicherung und/oder mit der thermoelektrisch auslösbaren Auslöseeinrichtung verbunden. Es ist aber auch möglich, dass die Schmelzsicherung und/oder die thermoelektrisch auslösbare Auslöseeinrichtung unter Zwischenschaltung zumindest eines weiteren Bauteils oder zumindest einer weiteren Komponente mit dem Antrieb verbunden ist. Bei einem solchen Bauteil kann es sich auch um die Steuereinrichtung handeln.

Die Betätigungseinrichtung kann Bestandteil einer übergeordneten Leittechnik, vorzugsweise der Gebäudeleittechnik (GLT), sein. In diesem Fall kann über die Gebäudeleittechnik (GLT) das Verschwenken des Klappenblattes initiiert werden.

Zumindest eine Schmelzsicherung kann als thermoelektrische Auslöseeinrichtung mit zumindest einer Gehäuseaußentemperatur-Sicherung und mit zumindest einer Gehäuseinnentemperatur-Sicherung ausgebildet sein. Wird die Umgebungstemperatur von beispielsweise 72 °C überschritten, spricht die Gehäuseaußentemperatur-Sicherung an. Wird die Temperatur im Inneren des Gehäuses von 72 °C überschritten, spricht die Gehäuseinnentemperatur-Sicherung an. Beim Ansprechen einer der beiden Temperatursicherungen wird die Speisespannung des Antriebs dauerhaft und unwiderruflich unterbrochen.

Der Antrieb kann als elektrischer, das Federelement umfassender Federrücklaufmotor ausgebildet sein. Bei einer solchen Ausgestaltung ist das Federelement direkt in den Antrieb oder in das Gehäuse des Antriebes integriert.

Die Steuereinrichtung kann Bestandteil des Antriebes sein. Bei einer solchen Ausgestaltung kann die Steuereinrichtung beispielsweise auf der Außenseite des Antriebs bzw. eines eventuellen den Antrieb umgebenen Gehäuses montiert sein.

Die Bremseinrichtung kann in dem Antrieb integriert sein.

Die Bremseinrichtung kann als Wirbelstrombremse ausgebildet sein. Eine Wirbelstrombremse nutzt die von Magnetfeldern verursachten Wirbelströme in bewegten Metallscheiben (Rotoren) oder Schwertern zur Bremsung. Selbstverständlich sind andere elektrisch betätigbare Bremseinrichtungen denkbar.

Dabei kann die Steuereinrichtung derart eingerichtet sein, dass das Klappenblatt über den kompletten Schwenkweg von seiner Offenstellung in seine Schließstellung, vorzugsweise gleichmäßig, gebremst wird. Bei einer gleichmäßigen Bremsung bleibt die Bremswirkung in jeder Stellung des Klappenblattes unverändert. Es ist aber auch denkbar, dass die Bremswirkung über den Verschwenkweg zunimmt. Selbstverständlich ist es auch möglich, dass bei Erreichen einer bestimmten Winkelstellung die Bremswirkung auch wieder reduziert wird.

Alternativ kann die Steuereinrichtung derart eingerichtet sein, dass das Bremsen in einem Bremsbereich erfolgt, der vor Erreichen der Schließstellung des Klappenblattes endet. Bei einer solchen Ausgestaltung wird das Klappenblatt nicht auf dem kompletten Verschwenkweg von seiner Offenstellung in seine Schließstellung gebremst. Beträgt beispielsweise der Bremsbereich 20° und endet der Bremsbereich 20° vor Erreichen der Schließstellung, beginnt der Bremsbereich - bei einem angenommenen Schwenkwinkel des Klappenblattes von 90° - nach Verschwenken des Klappenblattes um 50° und endet bei 70°. Nach Durchlaufen des Bremsbereichs wird die Bremswirkung aufgehoben, und das Klappenblatt wird allein durch das Federelement noch die verbleibenden 20° verschwenkt.

Dabei kann der Bremsbereich etwa 10° bis 5° vor der Schließstellung des Klappenblattes enden. Bei einer solchen Verfahrweise wird das Klappenblatt nach Durchlaufen des Bremsbereichs noch die verbleibenden 10° bis 5° durch das Federelement verschwenkt.

Im Folgenden wird ein in den Zeichnungen dargestelltes Ausführungsbeispiel der Erfindung erläutert. Es zeigen:
- Fig. 1: eine erfindungsgemäße Brandschutzklappe mit zwei Schmelzsicherungen, wobei sich das Klappenblatt in seiner Offenstellung befindet,
- Fig. 2: eine erfindungsgemäße Brandschutzklappe mit einer Schmelzsicherung, wobei sich das Klappenblatt in seiner Schließstellung befindet, und
- Fig. 3: eine vergrößerte Prinzipdarstellung des Übertragungsmechanismus einer erfindungsgemäßen Brandschutzklappe mit zwei Schmelz- sicherungen, wobei beispielsweise das Gehäuse und das Klappen- blatt nicht dargestellt sind.

In allen Figuren werden für gleiche bzw. gleichartige Bauteile übereinstimmende Bezugszeichen verwendet.

Die Fig. 1 bis 3 zeigen eine erfindungsgemäße Brandschutzklappe für die Verwendung in einem nicht dargestellten Luftkanal einer raumlufttechnischen Anlage. Bei dem Luftkanal kann es sich beispielsweise um den Abluftkanal oder den Fortluftkanal einer gewerblichen Küche einer raumlufttechnischen Anlage handeln.

Die Brandschutzklappe umfasst ein eine Gehäusewandung aufweisendes Gehäuse 1 und ein, mittig auf den Gehäusequerschnitt bezogenes, zwischen einer Offenstellung und einer Schließstellung um eine Drehachse 2 herum verschwenkbar gelagertes, zwei gegenüberliegende durch eine umlaufende Stirnfläche miteinander verbundene Klappenflächen aufweisendes, vorzugsweise aus Kalziumsilikat bestehendes, Klappenblatt 3.

Die Drehachse 2 unterteilt das Klappenblatt 3 in zwei Klappenblatthälften und zur Lagerung des Klappenblattes 3 sind zwei die Drehachse 2 bildende gegenüberliegende Lagerstellen vorgesehen. Die Brandschutzklappe weist einen auf der Außenseite des Gehäuses 1 angeordneten elektrischen motorischen Antrieb 4 auf, der über ein Getriebe 5 mittelbar mit dem Klappenblatt 3 verbunden ist.

Bei dem Ausführungsbeispiel nach Fig. 2 ist nur eine thermisch auslösbare Schmelzsicherung 6 vorgesehen, während bei den Ausführungsbeispielen nach den Fig. 1 und 3 zwei thermisch auslösbare Schmelzsicherungen 6 vorgesehen sind, wobei vorzugsweise die eine Schmelzsicherung 6 auf der einen Seite des Klappenblattes 3 und die andere Schmelzsicherung 6 auf der anderen Seite des Klappenblattes 3 angeordnet sind. Statt der Schmelzsicherung(en) 6 kann (können) auch thermoelektrisch auslösbare Auslöseeinrichtungen vorgesehen sein.

Ferner ist ein mittelbar auf das Klappenblatt 3 wirkendes Federelement 22 vorgesehen. In den dargestellten Ausführungsbeispielen ist der Antrieb 4 als elektrischer Federrücklaufmotor ausgebildet, in dem ein Federelement 22 bereits integriert ist. In dem dargestellten Ausführungsbeispiel ist das Federelement 22 als Spiralfeder ausgebildet.

Der Antrieb 4 ist mit einer Betätigungseinrichtung 7 verbunden. In den dargestellten Ausführungsbeispielen ist die Betätigungseinrichtung 7 Bestandteil einer übergeordneten Leittechnik, beispielsweise der Gebäudeleittechnik (GLT).

Bei Anliegen einer Spannung auf den Antrieb 4 wird das Klappenblatt 3 durch den Antrieb 4 gegen die Rückstellkraft des Federelementes 22 aus seiner Schließstellung in seine parallel zur Strömungsrichtung 8 ausgerichtete Offenstellung verschwenkt und von dem Antrieb 4 in der Offenstellung gehalten.

Bei einer Spannungsunterbrechung infolge des Schmelzens einer Schmelzsicherung 6 oder bei Auslösen einer thermoelektrisch auslösbaren Auslöseeinrichtung wird das Klappenblatt 3 durch das Federelement 22 innerhalb einer normalen Schließzeit aus seiner Offenstellung in seine Schließstellung verschwenkt. Die Schließstellung ist in Fig. 2 dargestellt. Jede Schmelzsicherung 6 wirkt insoweit direkt auf den Antrieb 4, was durch die beiden Verbindungen 9 angedeutet ist.

Zusätzlich weist die Brandschutzklappe eine Steuereinrichtung 10 und eine elektrische Bremseinrichtung 11 zur Verlangsamung des Schließvorgangs auf. In den dargestellten Ausführungsbeispielen ist die Steuereinrichtung 10 Bestandteil des Antriebes 4. Wie die Figuren zeigen, ist die Steuereinrichtung 10 auf der Außenseite des Antriebes 4 montiert. Die Betätigungseinrichtung 7 ist über Verbindungen 21 mit der Steuereinrichtung 10 verbunden.

Wie Fig. 3 zu entnehmen ist, ist in dem dargestellten Ausführungsbeispiel die Bremseinrichtung 11 in dem Antrieb 4 integriert. Die Bremseinrichtung 11 ist dabei beispielhaft als Wirbelstrombremse ausgebildet. Die Bremswirkung kann jedoch auch durch andere Bauteile erzielt werden.

Die Steuereinrichtung 10 erkennt, ob eine Spannungsunterbrechung einerseits durch das Versagen einer Schmelzsicherung 6 oder das Auslösen einer thermoelektrisch auslösbaren Auslöseeinrichtung oder andererseits durch die Betätigung der Betätigungseinrichtung 7 erfolgt ist.

Bei Detektion einer durch die Betätigungseinrichtung 7, beispielsweise bei Umlegen eines Schalters in der Gebäudeleittechnik (GLT), über die Verbindungen 21 bewirkten Spannungsunterbrechung sendet die Steuereinrichtung 10 jeweils ein Steuersignal an die Bremseinrichtung 11 aus. Das Klappenblatt 3 wird durch das Federelement 22 verschwenkt. Durch die durch das Steuersignal aktivierte Bremseinrichtung 11 wiederum wird das Klappenblatt 3 gebremst innerhalb einer verlängerten Schließzeit aus seiner Offenstellung in seine Schließstellung verschwenkt.

In Fig. 3 ist in vergrößerter Darstellung eine mögliche Ausgestaltung der Übertragung der Drehbewegung des Antriebs 4 über das Getriebe 5 an das Klappenblatt 3 dargestellt, wobei beispielsweise das Gehäuse 1 oder das Klappenblatt 3 nicht dargestellt sind. Der Antrieb 4 weist ein Zahnrad 12 auf, das mit einem zweiten Zahnrad 13 kämmt. Dieses zweite Zahnrad 13 sitzt auf einer Welle 14 mit einem dritten Zahnrad 15, wobei das zweite Zahnrad 13 einen geringeren Durchmesser als das dritte Zahnrad 15 aufweist. Das dritte Zahnrad 15 kämmt wiederum mit einem vierten Zahnrad 16. Das vierte Zahnrad 16 ist drehbar an dem aus dem Gehäuse 1 herausragenden Ende einer Antriebsachse 17 befestigt. An dem anderen, im Inneren des Gehäuses 1 befindlichen Ende der Antriebsachse 17 ist ein Hebel 18 drehfest angeordnet, der über ein Drehgelenk 19 mit einem an dem Klappenblatt 3 angreifenden Verlagerungshebel 20 verbunden ist.

Wie Fig. 3 zu entnehmen ist, sitzt das als Spiralfeder ausgebildete Federelement 22 auf der Welle 14. Das eine Ende der Spiralfeder ist an der Welle 14 befestigt, während das andere Ende an einem festen Punkt befestigt ist. Die Spiralfeder erzeugt damit das Rückstellmoment für das Schließen des Klappenblattes 3.

## Patentansprüche

1. Verfahren zur Steuerung einer in einem Luftkanal einer raumlufttechnischen Anlage, vorzugsweise in einem als Abluftkanal oder als Fortluftkanal einer gewerblichen Küche ausgebildeten Luftkanal einer raumlufttechnischen Anlage, installierten Brandschutzklappe, wobei die Brandschutzklappe ein eine Gehäusewandung aufweisendes Gehäuse (1) und ein, vorzugsweise mittig auf den Gehäusequerschnitt bezogenen, zwischen einer Offenstellung und einer Schließstellung um eine Drehachse (2) herum verschwenkbar gelagertes, zwei gegenüberliegende durch eine umlaufende Stirnfläche miteinander verbundene Klappenflächen aufweisendes, vorzugsweise aus Kalziumsilikat bestehendes, Klappenblatt (3) umfasst, wobei die Drehachse (2) das Klappenblatt (3) in zwei Klappenblatthälften unterteilt und zur Lagerung des Klappenblattes (3) zwei die Drehachse (2) bildende gegenüberliegende Lagerstellen vorgesehen sind, wobei die Brandschutzklappe einen unmittelbar oder mittelbar mit dem Klappenblatt (3) verbundenen, auf der Außenseite des Gehäuses (1) angeordneten elektrischen motorischen Antrieb (4) mit zumindest entweder einer thermisch auslösbaren Schmelzsicherung (6) und/oder einer thermoelektrisch auslösbaren Auslöseeinrichtung, sowie ein unmittelbar oder mittelbar auf das Klappenblatt (3) wirkendes Federelement (22), vorzugsweise ein als Drehfeder ausgebildetes Federelement (22), aufweist und wobei der Antrieb (4) mit einer Betätigungseinrichtung (7) verbunden ist, wobei bei Anliegen einer Spannung auf den Antrieb (4) das Klappenblatt (3) durch den Antrieb (4) gegen die Rückstellkraft des Federelementes (22) aus seiner Schließstellung in seine, vorzugsweise parallel zur Strömungsrichtung (8) ausgerichtete, Offenstellung verschwenkt wird und in der Offenstellung gehalten wird und bei einer Spannungsunterbrechung entweder infolge des Schmelzens zumindest einer Schmelzsicherung (6) und/oder infolge des Auslösens einer thermoelektrisch auslösbaren Auslöseeinrichtung oder aber infolge der Betätigung einer Betätigungseinrichtung (7) das Klappenblatt (3) durch das Federelement (22) aus seiner Offenstellung in seine Schließstellung verschwenkt wird, wobei
- zum einen
entweder die Brandschutzklappe eine Steuereinrichtung (10) und eine elektrische Bremseinrichtung (11) zur Verlangsamung des Schließvorgangs aufweist, wobei die Steuereinrichtung (10) bei Detektion einer durch die Betätigungseinrichtung (7) bewirkten Spannungsunterbrechung jeweils ein Steuersignal an die Bremseinrichtung (11) aussendet, so dass das Klappenblatt (3) durch das Federelement (22) betätigt und das Klappenblatt (3) durch die Bremseinrichtung (11) wiederum gebremst innerhalb einer verlängerten Schließzeit aus seiner Offenstellung in seine Schließstellung verschwenkt wird
oder die Brandschutzklappe eine Steuereinrichtung (10) zur Verlangsamung des Schließvorgangs aufweist, wobei die Steuereinrichtung (10) bei Detektion einer durch die Betätigungseinrichtung (7) bewirkten Spannungsunterbrechung eine Bremswirkung bewirkt, beispielsweise indem sie eine Spannung an den Antrieb (4) zur Bewirkung eines vorübergehenden Offenhaltens des Klappenblattes (3) anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt (3) durch das Federelement (22) betätigt und das Klappenblatt (3) gebremst innerhalb einer verlängerten Schließzeit aus seiner Offenstellung in seine Schließstellung verschwenkt wird
- und wobei zum anderen
entweder bei einer Spannungsunterbrechung entweder infolge des Schmelzens zumindest einer Schmelzsicherung (6) und/oder infolge des Auslösens einer thermoelektrisch auslösbaren Auslöseeinrichtung das Klappenblatt (3) durch das Federelement (22) innerhalb einer normalen Schließzeit aus seiner Offenstellung in seine Schließstellung verschwenkt wird
oder die Brandschutzklappe eine Steuereinrichtung (10) und eine elektrische Bremseinrichtung (11) zur Verlangsamung des Schließvorgangs aufweist, wobei die Steuereinrichtung (10) bei Detektion einer Spannungsunterbrechung entweder infolge des Schmelzens zumindest einer Schmelzsicherung (6) und/oder infolge des Auslösens einer thermoelektrisch auslösbaren Auslöseeinrichtung jeweils ein Steuersignal an die Bremseinrichtung (11) aussendet, so dass das Klappenblatt (3) durch das Federelement (22) betätigt und das Klappenblatt (3) durch die Bremseinrichtung (11) wiederum gebremst innerhalb einer verlängerten Schließzeit aus seiner Offenstellung in seine Schließstellung verschwenkt wird
oder aber die Brandschutzklappe eine Steuereinrichtung (10) zur Verlangsamung des Schließvorgangs aufweist, wobei die Steuereinrichtung (10) bei Detektion einer Spannungsunterbrechung entweder infolge des Schmelzens zumindest einer Schmelzsicherung (6) und/oder infolge des Auslösens einer thermoelektrisch auslösbaren Auslöseeinrichtung eine Bremswirkung bewirkt, beispielsweise indem sie eine Spannung an den Antrieb (4) zur Bewirkung eines vorübergehenden Offenhaltens des Klappenblattes (3) anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt (3) durch das Federelement (22) betätigt und das Klappenblatt (3) gebremst innerhalb einer verlängerten Schließzeit aus seiner Offenstellung in seine Schließstellung verschwenkt wird.

2. Verfahren nach dem vorhergehenden Anspruch, **dadurch gekennzeichnet, dass** zumindest eine Schmelzsicherung (6) und/oder zumindest eine thermoelektrisch auslösbare Auslöseeinrichtung direkt auf den Antrieb (4) wirkend ausgebildet ist(sind).

3. Verfahren nach einem der vorhergehenden Ansprüche, **dadurch gekennzeichnet, dass** die Betätigungseinrichtung (7) Bestandteil einer übergeordneten Leittechnik, vorzugsweise der Gebäudeleittechnik (GLT), ist.

4. Verfahren nach einem der vorhergehenden Ansprüche, **dadurch gekennzeichnet, dass** als zumindest eine Schmelzsicherung (6) eine thermoelektrische Auslöseeinrichtung mit zumindest einer Gehäuseaußentemperatur-Sicherung und mit zumindest einer Gehäuseinnentemperatur-Sicherung verwendet wird.

5. Verfahren nach einem der vorhergehenden Ansprüche, **dadurch gekennzeichnet, dass** als Antrieb (4) ein elektrischer, das Federelement (22) umfassender Federrücklaufmotor verwendet wird.

6. Verfahren nach einem der vorhergehenden Ansprüche, **dadurch gekennzeichnet, dass** bei Detektion einer durch die Betätigungseinrichtung (7) bewirkten Spannungsunterbrechung und/oder bei Detektion einer Spannungsunterbrechung infolge des Schmelzens zumindest einer Schmelzsicherung (6) und/oder infolge des Auslösens einer thermoelektrisch auslösbaren Auslöseeinrichtung das Klappenblatt (3) über den kompletten Schwenkweg von seiner Offenstellung in seine Schließstellung, vorzugsweise gleichmäßig, gebremst wird.

7. Verfahren nach einem der vorhergehenden Ansprüche, **dadurch gekennzeichnet, dass** bei Detektion einer durch die Betätigungseinrichtung (7) bewirkten Spannungsunterbrechung und/oder bei Detektion einer Spannungsunterbrechung infolge des Schmelzens zumindest einer Schmelzsicherung (6) und/oder infolge des Auslösens einer thermoelektrisch auslösbaren Auslöseeinrichtung das Bremsen in einem Bremsbereich erfolgt, der vor Erreichen der Schließstellung des Klappenblattes (3) endet.

8. Verfahren nach dem vorhergehenden Anspruch, **dadurch gekennzeichnet, dass** der Bremsbereich etwa 10° bis 5° vor der Schließstellung des Klappenblattes (3) endet.

9. Brandschutzklappe für die Verwendung in einem Luftkanal einer raumlufttechnischen Anlage, vorzugsweise in einem als Abluftkanal oder als Fortluftkanal einer gewerblichen Küche ausgebildeten Luftkanal einer raumlufttechnischen Anlage, wobei die Brandschutzklappe ein eine Gehäusewandung aufweisendes Gehäuse (1) und ein, vorzugsweise mittig auf den Gehäusequerschnitt bezogenen, zwischen einer Offenstellung und einer Schließstellung um eine Drehachse (2) herum verschwenkbar gelagertes, zwei gegenüberliegende durch eine umlaufende Stirnfläche miteinander verbundene Klappenflächen aufweisendes, vorzugsweise aus Kalziumsilikat bestehendes, Klappenblatt (3) umfasst, wobei die Drehachse (2) das Klappenblatt (3) in zwei Klappenblatthälften unterteilt und zur Lagerung des Klappenblattes (3) zwei die Drehachse (2) bildende gegenüberliegende Lagerstellen vorgesehen sind, wobei die Brandschutzklappe einen unmittelbar oder mittelbar mit dem Klappenblatt (3) verbundenen, auf der Außenseite des Gehäuses (1) angeordneten elektrischen motorischen Antrieb (4) mit zumindest entweder einer thermisch auslösbaren Schmelzsicherung (6) und/oder einer thermoelektrisch auslösbaren Auslöseeinrichtung sowie ein unmittelbar oder mittelbar auf das Klappenblatt (3) wirkendes Federelement (22), vorzugsweise ein als Drehfeder ausgebildetes Federelement (22), aufweist und wobei der Antrieb (4) mit einer Betätigungseinrichtung (7) verbunden ist, wobei bei Anliegen einer Spannung auf den Antrieb (4) das Klappenblatt (3) durch den Antrieb (4) gegen die Rückstellkraft des Federelementes (22) aus seiner Schließstellung in seine, vorzugsweise parallel zur Strömungsrichtung ausgerichtete, Offenstellung verschwenkbar ist und in der Offenstellung gehalten wird und bei einer Spannungsunterbrechung entweder infolge des Schmelzens zumindest einer Schmelzsicherung (6) und/oder einer thermoelektrisch auslösbaren Auslöseeinrichtung oder aber infolge der Betätigung einer Betätigungseinrichtung (7) das Klappenblatt (3) durch das Federelement (22) aus seiner Offenstellung in seine Schließstellung verschwenkbar ist, insbesondere zur Durchführung des Verfahrens nach einem der vorhergehenden Ansprüche, wobei
- zum einen
entweder die Brandschutzklappe eine Steuereinrichtung (10) und eine elektrische Bremseinrichtung (11) zur Verlangsamung des Schließvorgangs aufweist, wobei die Steuereinrichtung (10) bei Detektion einer durch die Betätigungseinrichtung (7) bewirkten Spannungsunterbrechung jeweils ein Steuersignal an die Bremseinrichtung (11) aussendet, so dass das Klappenblatt (3) durch das Federelement (22) betätigbar und das Klappenblatt durch die Bremseinrichtung (11) wiederum gebremst innerhalb einer verlängerten Schließzeit aus seiner Offenstellung in seine Schließstellung verschwenkbar ist
oder die Brandschutzklappe eine Steuereinrichtung (10) zur Verlangsamung des Schließvorgangs aufweist, wobei die Steuereinrichtung (10) bei Detektion einer durch die Betätigungseinrichtung (7) bewirkten Spannungsunterbrechung eine Bremswirkung bewirkt, beispielsweise indem sie eine Spannung an den Antrieb (4) zur Bewirkung eines vorübergehenden Offenhaltens des Klappenblattes (3) anlegt und diese Bremswirkung, vorzugsweise kontinuierlich, sukzessive, reduziert, beispielsweise indem sie diese angelegte Spannung, vorzugsweise kontinuierlich, sukzessive reduziert, so dass das Klappenblatt (3) durch das Federelement (22) betätigbar und das Klappenblatt (3) gebremst innerhalb einer verlängerten Schließzeit aus seiner Offenstellung in seine Schließstellung verschwenkbar ist,
- und wobei zum anderen
entweder bei einer Spannungsunterbrechung entweder infolge des Schmelzens zumindest einer Schmelzsicherung (6) und/oder infolge des Auslösens einer thermoelektrisch auslösbaren Auslöseeinrichtung das Klappenblatt (3) durch das Federelement (22) innerhalb einer normalen Schließzeit aus seiner Offenstellung in seine Schließstellung verschwenkt wird
oder die Brandschutzklappe eine Steuereinrichtung (10) und eine elektrische Bremseinrichtung (11) zur Verlangsamung des Schließvorgangs aufweist, wobei die Steuereinrichtung (10) bei Detektion einer Spannungsunterbrechung entweder infolge des Schmelzens zumindest einer Schmelzsicherung (6) und/oder infolge des Auslösens einer thermoelektrisch auslösbaren Auslöseeinrichtung jeweils ein Steuersignal an die Bremseinrichtung (11) aussendet, so dass das Klappenblatt (3) durch das Federelement (22) betätigbar und das Klappenblatt durch die Bremseinrichtung (11) wiederum gebremst innerhalb einer verlängerten Schließzeit aus seiner Offenstellung in seine Schließstellung verschwenkbar ist
oder aber die Brandschutzklappe eine Steuereinrichtung (10) zur Verlangsamung des Schließvorgangs aufweist, wobei die Steuereinrichtung (10) bei Detektion einer Spannungsunterbrechung entweder infolge des Schmelzens zumindest einer Schmelzsicherung (6) und/oder infolge des Auslösens einer thermoelektrisch auslösbaren Auslöseein- richtung eine Bremswirkung bewirkt, beispielsweise indem sie eine Spannung an den Antrieb (4) zur Bewirkung eines vorübergehenden Offenhaltens des Klappenblattes (3) an- legt und diese Bremswirkung, vorzugsweise kontinuierlich, sukzessive, reduziert, beispielsweise indem sie diese an- gelegte Spannung, vorzugsweise kontinuierlich, sukzessive reduziert, so dass das Klappenblatt (3) durch das Fe- derelement (22) betätigbar und das Klappenblatt (3) ge- bremst innerhalb einer verlängerten Schließzeit aus seiner Offenstellung in seine Schließstellung verschwenkbar ist.

10. Brandschutzklappe nach dem vorhergehenden Anspruch, **dadurch gekennzeichnet, dass** zumindest eine Schmelzsicherung (6) und/oder zumindest eine thermoelektrisch auslösbare Auslöseeinrichtung direkt auf den Antrieb (4) wirkend ausgebildet ist(sind).

11. Brandschutzklappe nach einem der Ansprüche 9 oder 10, **dadurch gekennzeichnet, dass** die Betätigungseinrichtung (7) Bestandteil einer übergeordneten Leittechnik, vorzugsweise der Gebäudeleittechnik (GLT), ist.

12. Brandschutzklappe nach einem der Ansprüche 9 bis 11, **dadurch gekennzeichnet, dass** zumindest eine Schmelzsicherung (6) als thermoelektrische Auslöseeinrichtung mit zumindest einer Gehäuseaußentemperatur-Sicherung und mit zumindest einer Gehäuseinnentemperatur-Sicherung ausgebildet ist.

13. Brandschutzklappe nach einem der Ansprüche 9 bis 12, **dadurch gekennzeichnet, dass** der Antrieb (4) als elektrischer, das Federelement (22) umfassender Federrücklaufmotor ausgebildet ist.

14. Brandschutzklappe nach einem der Ansprüche 9 bis 13, **dadurch gekennzeichnet, dass** die Steuereinrichtung (10) Bestandteil des Antriebes (4) ist.

15. Brandschutzklappe nach einem der Ansprüche 9 bis 14, **dadurch gekennzeichnet, dass** die Bremseinrichtung (11) in dem Antrieb (4) integriert ist.

16. Brandschutzklappe nach einem der Ansprüche 9 bis 15, **dadurch gekennzeichnet, dass** die Bremseinrichtung (11) als Wirbelstrombremse ausgebildet ist.

17. Brandschutzklappe nach einem der Ansprüche 9 bis 16, **dadurch gekennzeichnet, dass** die Steuereinrichtung (10) derart eingerichtet ist, dass das Klappenblatt (3) über den kompletten Schwenkweg von seiner Offenstellung in seine Schließstellung, vorzugsweise gleichmäßig, gebremst wird.

18. Brandschutzklappe nach einem der Ansprüche 9 bis 17, **dadurch gekennzeichnet, dass** die Steuereinrichtung (10) derart eingerichtet ist, dass das Bremsen in einem Bremsbereich erfolgt, der vor Erreichen der Schließstellung des Klappenblattes (3) endet.

19. Brandschutzklappe nach dem vorhergehenden Anspruch, **dadurch gekennzeichnet, dass** der Bremsbereich etwa 10° bis 5° vor der Schließstellung des Klappenblattes (3) endet.

## Claims

1. Method for controlling a fire damper installed in an air duct of a ventilation and air-conditioning system, preferably in an air duct of such a system configured as an extract duct or discharge duct for a commercial kitchen, wherein the fire damper comprises a housing (1) having a housing wall and a flap leaf (3), preferably made of calcium silicate, which is mounted so as to be pivotable about a rotation axis (2) between an open position and a closed position, preferably centred on the housing cross-section, and which comprises two opposing flap surfaces connected to one another by a circumferential end face, wherein the rotation axis (2) divides the flap leaf (3) into two flap leaf halves and two opposed mounting points forming the rotation axis (2) are provided for mounting the flap leaf (3), wherein the fire damper has an electric motor drive (4) connected directly or indirectly to the flap leaf (3) and arranged on the outside of the housing (1), having at least either a thermally trippable fusible link (6) and/or a thermoelectrically trippable release device, as well as a spring element (22) acting directly or indirectly on the flap leaf (3), preferably a spring element (22) configured as a torsion spring, and wherein the drive (4) is connected to an actuating device (7), wherein, when a voltage is applied to the drive (4), the flap leaf (3) is pivoted by the drive (4) against the restoring force of the spring element (22) from its closed position into its open position, which is preferably aligned parallel to the direction of flow (8), and held in the open position, and, in the event of a voltage interruption, either due to the melting of at least one fusible link (6) and/or due to the tripping of a thermoelectrically trippable release device or else due to the actuation of an actuating device (7), the flap leaf (3) is pivoted by the spring element (22) from its open position to its closed position, wherein
- on the one hand
either the fire damper has a control device (10) and an electric braking device (11) to slow down the closing process, wherein the control device (10), upon detection of a voltage interruption caused by the actuating device (7), sends a control signal to the braking device (11), so that the flap leaf (3) is actuated by the spring element (22) and the flap leaf (3), in turn braked by the braking device (11), is pivoted from its open position to its closed position within an extended closing time
or the fire damper has a control device (10) to slow down the closing process, wherein the control device (10), upon detection of a voltage interruption caused by the actuating device (7), exerts a braking effect, for example by applying a voltage to the drive (4) to cause the flap leaf (3) to remain open temporarily, and reduces this braking effect, preferably continuously, in a gradual manner, for example by reducing this applied voltage, preferably continuously, in a gradual manner, so that the flap leaf (3) is actuated by the spring element (22) and the flap leaf (3) is pivoted, under braking, from its open position to its closed position within an extended closing time;
- and wherein on the other hand
either in the event of a voltage interruption, either due to the melting of at least one fusible link (6) and/or due to the tripping of a thermoelectrically trippable release device, the flap leaf (3) is pivoted by the spring element (22) from its open position to its closed position within a normal closing time
or the fire damper has a control device (10) and an electric braking device (11) to slow down the closing process, wherein the control device (10), upon detection of a voltage interruption due to the melting of at least one fusible link (6) and/or due to the tripping of a thermoelectrically trippable release device, sends a control signal to the braking device (11), so that the flap leaf (3) is actuated by the spring element (22) and the flap leaf (3), in turn braked by the braking device (11), is pivoted from its open position to its closed position within an extended closing time
or else the fire damper has a control device (10) to slow down the closing process, wherein the control device (10), upon detection of a voltage interruption either due to the melting of at least one fusible link (6) and/or due to the tripping of a thermoelectrically actuated release mechanism, exerts a braking effect, for example by applying a voltage to the drive (4) to cause the flap leaf (3) to remain temporarily open and preferably continuously reducing this braking effect in a gradual manner so that the flap leaf (3) is actuated by the spring element (22) and the flap leaf (3) is pivoted, under braking, from its open position to its closed position within an extended closing time.

2. Method according to the preceding claim, **characterised in that** at least one fusible link (6) and/or at least one thermoelectrically trippable release device is (are) configured to act directly on the drive (4).

3. Method according to one of the preceding claims, **characterised in that** the actuating device (7) is an integral part of a higher-level control system, preferably the building management system (BMS).

4. Method according to any of the preceding claims, **characterised in that** a thermoelectric release device with at least one external housing temperature fuse and at least one internal housing temperature fuse is used as the at least one fusible link (6).

5. Method according to any of the preceding claims, **characterised in that** an electric spring return motor comprising the spring element (22) is used as the drive (4).

6. Method according to any of the preceding claims, **characterised in that,** upon detection of a voltage interruption caused by the actuating device (7) and/or upon detection of a voltage interruption due to the melting of at least one fusible link (6) and/or due to the tripping of a thermoelectrically trippable release device, the flap leaf (3) is braked, preferably uniformly, over the entire pivot path from its open position to its closed position.

7. Method according to any of the preceding claims, **characterised in that,** upon detection of a voltage interruption caused by the actuating device (7) and/or upon detection of a voltage interruption due to the melting of at least one fusible link (6) and/or due to the tripping of a thermoelectrically trippable release device, braking takes place within a braking zone which ends before the flap leaf (3) reaches the closed position.

8. Method according to the preceding claim, **characterised in that** the braking zone ends approximately 10° to 5° before the closed position of the flap leaf (3).

9. Fire damper for use in an air duct of a ventilation and air-conditioning system, preferably in an air duct of such a system configured as an extract duct or discharge duct for a commercial kitchen, wherein the fire damper comprises a housing (1) having a housing wall, and a flap leaf (3), preferably made of calcium silicate, which is mounted so as to be pivotable about a rotation axis (2) between an open position and a closed position, preferably centred on the housing cross-section, and which comprises two opposing flap surfaces connected to one another by a circumferential end face, wherein the rotation axis (2) divides the flap leaf (3) into two flap leaf halves and two opposed mounting points forming the rotation axis (2) are provided for mounting the flap leaf (3), wherein the fire damper comprises an electric motor drive (4) connected directly or indirectly to the flap leaf (3) and arranged on the outside of the housing (1), having at least either a thermally trippable fusible link (6) and/or a thermoelectrically trippable release device, as well as a spring element (22) acting directly or indirectly on the flap leaf (3), preferably a spring element (22) configured as a torsion spring, and wherein the drive (4) is connected to an actuating device (7), wherein, when a voltage is applied to the drive (4), the flap leaf (3) can be pivoted by the drive (4) against the restoring force of the spring element (22) from its closed position into its open position, which is preferably aligned parallel to the direction of flow and held in the open position, and in the event of a voltage interruption, either due to the melting of at least one fusible link (6) and/or due to the tripping of a thermoelectrically trippable release device, or else due to the actuation of an actuating device (7), the flap leaf (3) can be pivoted by the spring element (22) from its open position to its closed position, in particular in order to carry out the method according to any of the previous claims, wherein
- on the one hand
either the fire damper has a control device (10) and an electric braking device (11) to slow down the closing process, wherein the control device (10), upon detection of a voltage interruption caused by the actuating device (7), sends a control signal to the braking device (11), so that the flap leaf (3) can be actuated by the spring element (22) and the flap leaf, in turn braked by the braking device (11), can be pivoted from its open position to its closed position within an extended closing time
or the fire damper has a control device (10) to slow down the closing process, wherein the control device (10), upon detection of a voltage interruption caused by the actuating device (7), exerts a braking effect, for example by applying a voltage to the drive (4) to cause the flap leaf (3) to remain open temporarily and reducing this braking effect, preferably continuously, in a gradual manner, for example by gradually reducing this applied voltage, preferably continuously, in a gradual manner, so that the flap leaf (3) can be actuated by the spring element (22) and the flap leaf (3) can be pivoted, under braking, from its open position to its closed position within an extended closing time;
- and wherein on the other hand
either in the event of a voltage interruption, either due to the melting of at least one fusible link (6) and/or due to the tripping of a thermoelectrically trippable release device, the flap leaf (3) is pivoted by the spring element (22) from its open position to its closed position within a normal closing time
or the fire damper has a control device (10) and an electric braking device (11) to slow down the closing process, wherein the control device (10), upon detection of a voltage interruption due either to the melting of at least one fusible link (6) and/or due to the tripping of a thermoelectrically trippable release device, sends a control signal to the braking device (11), so that the flap leaf (3) can be actuated by the spring element (22) and the flap leaf in turn braked by the braking device (11), can be pivoted from its open position to its closed position within an extended closing time
or else the fire damper has a control device (10) to slow down the closing process, wherein the control device (10), upon detection of a voltage interruption due either to the melting of at least one fusible link (6) and/or due to the tripping of a thermoelectrically trippable release device, exerts a braking effect, for example by applying a voltage to the drive (4) to cause the flap leaf (3) to remain open temporarily and reducing this braking effect, preferably continuously, in a gradual manner, for example by gradually reducing this applied voltage, preferably continuously, in a gradual manner, so that the flap leaf (3) can be actuated by the spring element (22) and the flap leaf (3) can be pivoted, under braking, from its open position to its closed position within an extended closing time.

10. Fire damper according to the preceding claim, **characterised in that** at least one fusible link (6) and/or at least one thermoelectrically trippable release device is (are) configured to act directly on the drive (4).

11. Fire damper according to one of claims 9 or 10, **characterised in that** the actuating device (7) is an integral part of a higher-level control system, preferably the building management system (BMS).

12. Fire damper according to any of claims 9 to 11, **characterised in that** at least one fusible link (6) is configured as a thermoelectric release device with at least one external housing temperature fuse and at least one internal housing temperature fuse.

13. Fire damper (1) according to any of claims 9 to 12, **characterised in that** the drive (4) is configured as an electric spring return motor comprising the spring element (22).

14. Fire damper according to any of claims 9 to 13, **characterised in that** the control device (10) is an integral part of the drive (4).

15. Fire damper according to any of claims 9 to 14, **characterised in that** the braking device (11) is integrated into the drive (4).

16. Fire damper according to any of claims 9 to 15, **characterised in that** the braking device (11) is configured as an eddy current brake.

17. Fire damper according to any of claims 9 to 16, **characterised in that** the control device (10) is configured such that the flap leaf (3) is braked, preferably uniformly, over the entire pivot path from its open position to its closed position.

18. Fire damper according to any of claims 9 to 17, **characterised in that** the control device (10) is configured such that braking takes place within a braking zone which ends before the flap leaf (3) reaches the closed position.

19. Fire damper according to the preceding claim, **characterised in that** the braking zone ends approximately 10° to 5° before the closed position of the flap leaf (3).

## Revendications

1. Procédé de commande d'un clapet coupe-feu installé dans un conduit d'air d'une installation de traitement d'air, de préférence dans un conduit d'air d'une installation de traitement d'air formé comme un conduit d'air vicié ou comme un conduit d'air extrait d'une cuisine professionnelle, le clapet coupe-feu comprenant un boîtier (1) présentant une paroi de boîtier et un volet de clapet (3), de préférence en silicate de calcium, présentant deux surfaces de volet opposées reliées l'une à l'autre par une face frontale périphérique, ledit volet de clapet (3) étant monté pivotant autour d'un axe de rotation (2) entre une position ouverte et une position fermée, de préférence centré par rapport à la section transversale du boîtier, l'axe de rotation (2) divisant le volet de clapet (3) en deux moitiés de lame de volet et deux paliers opposés formant l'axe de rotation (2) étant prévus pour le montage du volet de clapet (3), le clapet coupe-feu comprenant un entraînement motorisé électrique (4) disposé sur le côté extérieur du boîtier (1), relié directement ou indirectement au volet de clapet (3), avec au moins soit un fusible thermique déclenchable (6) et/ou un dispositif de déclenchement thermoélectrique, ainsi qu'un élément ressort (22) agissant directement ou indirectement sur le volet de clapet (3), de préférence un élément ressort (22) formé comme un ressort de torsion, et l'entraînement (4) étant relié à un dispositif d'actionnement (7), le volet de clapet (3) étant, lorsqu'une tension est appliquée à l'entraînement (4), pivoté par l'entraînement (4) contre la force de rappel de l'élément ressort (22) de sa position fermée vers sa position ouverte, de préférence orientée parallèlement à la direction d'écoulement (8), et maintenu dans la position ouverte, et, lors d'une interruption de tension, soit à la suite de la fusion d'au moins un fusible thermique déclenchable (6) et/ou à la suite du déclenchement d'un dispositif de déclenchement thermoélectrique, soit à la suite de l'actionnement d'un dispositif d'actionnement (7), le volet de clapet (3) étant pivoté par l'élément ressort (22) de sa position ouverte vers sa position fermée, procédé dans lequel
- d'une part
soit le clapet coupe-feu comprend un dispositif de commande (10) et un dispositif de freinage(11) pour le ralentissement de la fermeture, le dispositif de commande (10) envoyant, lors de la détection d'une interruption de tension provoquée par le dispositif d'actionnement (7), à chaque fois un signal de commande au dispositif de freinage (11), de sorte que le volet de clapet (3) est actionné par l'élément ressort (22) et que le volet de clapet (3) est freiné par le dispositif de freinage (11) à nouveau, et pivoté de sa position ouverte vers sa position fermée dans un temps de fermeture prolongé,
soit le clapet coupe-feu comprend un dispositif de commande (10) pour le ralentissement de la fermeture, le dispositif de commande (10) provoquant, lors de la détection d'une interruption de tension provoquée par le dispositif d'actionnement (7), un effet de freinage, par exemple en appliquant une tension à l'entraînement (4) pour provoquer un maintien ouvert temporaire du volet de clapet (3) et en réduisant, de préférence de manière continue, successivement, cet effet de freinage, par exemple en réduisant, de préférence de manière continue, successivement, cette tension appliquée, de sorte que le volet de clapet (3) est actionné par l'élément ressort (22) et que le volet de clapet (3) est freiné et pivoté de sa position ouverte vers sa position fermée dans un temps de fermeture prolongé,
- et d'autre part
soit lors d'une interruption de tension, soit à la suite de la fusion d'au moins un fusible thermique déclenchable (6) et/ou à la suite du déclenchement d'un dispositif de déclenchement thermoélectrique, le volet de clapet (3) est pivoté par l'élément ressort (22) de sa position ouverte vers sa position fermée dans un temps de fermeture normal,
soit le clapet coupe-feu comprend un dispositif de commande (10) et un dispositif de freinage (11) pour le ralentissement de la fermeture, le dispositif de commande (10) envoyant, lors de la détection d'une interruption de tension soit à la suite de la fusion d'au moins un fusible thermique déclenchable (6) et/ou à la suite du déclenchement d'un dispositif de déclenchement thermoélectrique, à chaque fois un signal de commande au dispositif de freinage (11), de sorte que le volet de clapet (3) est actionné par l'élément ressort (22) et que le volet de clapet (3) est freiné par le dispositif de freinage (11) à nouveau, et pivoté de sa position ouverte vers sa position fermée dans un temps de fermeture prolongé,
soit le clapet coupe-feu comprend un dispositif de commande (10) pour le ralentissement de la fermeture, le dispositif de commande (10) provoquant, lors de la détection d'une interruption de tension soit à la suite de la fusion d'au moins un fusible thermique déclenchable (6) et/ou à la suite du déclenchement d'un dispositif de déclenchement thermoélectrique, un effet de freinage, par exemple en appliquant une tension à l'entraînement (4) pour provoquer un maintien ouvert temporaire du volet de clapet (3) et en réduisant, de préférence de manière continue, successivement, cet effet de freinage, par exemple en réduisant, de préférence de manière continue, successivement, cette tension appliquée, de sorte que le volet de clapet (3) est actionné par l'élément ressort (22) et que le volet de clapet (3) est freiné et pivoté de sa position ouverte vers sa position fermée dans un temps de fermeture prolongé.

2. Procédé selon la revendication précédente, **caractérisé en ce qu'**au moins un fusible thermique déclenchable (6) et/ou au moins un dispositif de déclenchement thermoélectrique est (sont) formé(s) agissant directement sur l'entraînement (4).

3. Procédé selon l'une quelconque des revendications précédentes, **caractérisé en ce que** le dispositif d'actionnement (7) fait partie d'une technique de gestion supérieure, de préférence de la gestion technique du bâtiment (GTB).

4. Procédé selon l'une quelconque des revendications précédentes, **caractérisé en ce qu'**en tant qu'au moins un fusible thermique déclenchable (6), un dispositif de déclenchement thermoélectrique avec au moins une sécurité de température extérieure du boîtier et au moins une sécurité de température intérieure du boîtier est utilisé.

5. Procédé selon l'une quelconque des revendications précédentes, **caractérisé en ce qu'**en tant qu'entraînement (4), un moteur à rappel par ressort électrique comprenant l'élément ressort (22) est utilisé.

6. Procédé selon l'une quelconque des revendications précédentes, **caractérisé en ce qu'**en cas de détection d'une interruption de tension provoquée par le dispositif d'actionnement (7) et/ou en cas de détection d'une interruption de tension à la suite de la fusion d'au moins un fusible thermique déclenchable (6) et/ou à la suite du déclenchement d'un dispositif de déclenchement thermoélectrique, le volet de clapet (3) est freiné, de préférence de manière uniforme, sur toute la course de pivotement de sa position ouverte vers sa position fermée.

7. Procédé selon l'une quelconque des revendications précédentes, **caractérisé en ce qu'**en cas de détection d'une interruption de tension provoquée par le dispositif d'actionnement (7) et/ou en cas de détection d'une interruption de tension à la suite de la fusion d'au moins un fusible thermique déclenchable (6) et/ou à la suite du déclenchement d'un dispositif de déclenchement thermoélectrique, le freinage a lieu dans une plage de freinage qui se termine avant d'atteindre la position fermée du volet de clapet (3).

8. Procédé selon la revendication précédente, **caractérisé en ce que** la plage de freinage se termine environ 10° à 5° avant la position fermée du volet de clapet (3).

9. Clapet coupe-feu destiné à être utilisé dans un conduit d'air d'une installation de traitement d'air, de préférence dans un conduit d'air d'une installation de traitement d'air formé comme un conduit d'air vicié ou comme un conduit d'air extrait d'une cuisine professionnelle, le clapet coupe-feu comprenant un boîtier (1) présentant une paroi de boîtier et un volet de clapet (3), de préférence en silicate de calcium, présentant deux surfaces de volet opposées reliées l'une à l'autre par une face frontale périphérique, ledit volet de clapet (3) étant monté pivotant autour d'un axe de rotation (2) entre une position ouverte et une position fermée, de préférence centré par rapport à la section transversale du boîtier, l'axe de rotation (2) divisant le volet de clapet (3) en deux moitiés de lame de volet et deux paliers opposés formant l'axe de rotation (2) étant prévus pour le montage du volet de clapet (3), le clapet coupe-feu comprenant un entraînement motorisé électrique (4) disposé sur le côté extérieur du boîtier (1), relié directement ou indirectement au volet de clapet (3), avec au moins soit un fusible thermique déclenchable (6) et/ou un dispositif de déclenchement thermoélectrique, ainsi qu'un élément ressort (22) agissant directement ou indirectement sur le volet de clapet (3), de préférence un élément ressort (22) formé comme un ressort de torsion, et l'entraînement (4) étant relié à un dispositif d'actionnement (7), le volet de clapet (3) étant, lorsqu'une tension est appliquée à l'entraînement (4), pivotable par l'entraînement (4) contre la force de rappel de l'élément ressort (22) de sa position fermée vers sa position ouverte, de préférence orientée parallèlement à la direction d'écoulement, et maintenu dans la position ouverte, et, lors d'une interruption de tension, soit à la suite de la fusion d'au moins un fusible thermique déclenchable (6) et/ou d'un dispositif de déclenchement thermoélectrique, soit à la suite de l'actionnement d'un dispositif d'actionnement (7), le volet de clapet (3) étant pivotable par l'élément ressort (22) de sa position ouverte vers sa position fermée, en particulier pour la mise en œuvre du procédé selon l'une quelconque des revendications précédentes, clapet dans lequel
- d'une part
soit le clapet coupe-feu comprend un dispositif de commande (10) et un dispositif de freinage (11) pour le ralentissement de la fermeture, le dispositif de commande (10) envoyant, lors de la détection d'une interruption de tension provoquée par le dispositif d'actionnement (7), à chaque fois un signal de commande au dispositif de freinage (11), de sorte que le volet de clapet (3) est actionnable par l'élément ressort (22) et que le volet de clapet est freiné par le dispositif de freinage (11) à nouveau, et pivotable de sa position ouverte vers sa position fermée dans un temps de fermeture prolongé,
soit le clapet coupe-feu comprend un dispositif de commande (10) pour le ralentissement de la fermeture, le dispositif de commande (10) provoquant, lors de la détection d'une interruption de tension provoquée par le dispositif d'actionnement (7), un effet de freinage, par exemple en appliquant une tension à l'entraînement (4) pour provoquer un maintien ouvert temporaire du volet de clapet (3) et en réduisant, de préférence de manière continue, successivement, cet effet de freinage, par exemple en réduisant, de préférence de manière continue, successivement, cette tension appliquée, de sorte que le volet de clapet (3) est actionnable par l'élément ressort (22) et que le volet de clapet (3) est freiné et pivotable de sa position ouverte vers sa position fermée dans un temps de fermeture prolongé,
- et d'autre part
soit lors d'une interruption de tension, soit à la suite de la fusion d'au moins un fusible thermique déclenchable (6) et/ou à la suite du déclenchement d'un dispositif de déclenchement thermoélectrique, le volet de clapet (3) est pivoté par l'élément ressort (22) de sa position ouverte vers sa position fermée dans un temps de fermeture normal,
soit le clapet coupe-feu comprend un dispositif de commande (10) et un dispositif de freinage (11) pour le ralentissement de la fermeture, le dispositif de commande (10) envoyant, lors de la détection d'une interruption de tension soit à la suite de la fusion d'au moins un fusible thermique déclenchable (6) et/ou à la suite du déclenchement d'un dispositif de déclenchement thermoélectrique, à chaque fois un signal de commande au dispositif de freinage (11), de sorte que le volet de clapet (3) est actionnable par l'élément ressort (22) et que le volet de clapet est freiné par le dispositif de freinage (11) à nouveau, et pivotable de sa position ouverte vers sa position fermée dans un temps de fermeture prolongé,
soit le clapet coupe-feu comprend un dispositif de commande (10) pour le ralentissement de la fermeture, le dispositif de commande (10) provoquant, lors de la détection d'une interruption de tension soit à la suite de la fusion d'au moins un fusible thermique déclenchable (6) et/ou à la suite du déclenchement d'un dispositif de déclenchement thermoélectrique, un effet de freinage, par exemple en appliquant une tension à l'entraînement (4) pour provoquer un maintien ouvert temporaire du volet de clapet (3) et en réduisant, de préférence de manière continue, successivement, cet effet de freinage, par exemple en réduisant, de préférence de manière continue, successivement, cette tension appliquée, de sorte que le volet de clapet (3) est actionnable par l'élément ressort (22) et que le volet de clapet (3) est freiné et pivotable de sa position ouverte vers sa position fermée dans un temps de fermeture prolongé.

10. Clapet coupe-feu selon la revendication précédente, **caractérisé en ce qu'**au moins un fusible thermique déclenchable (6) et/ou au moins un dispositif de déclenchement thermoélectrique est (sont) formé(s) agissant directement sur l'entraînement (4).

11. Clapet coupe-feu selon l'une quelconque des revendications 9 ou 10, **caractérisé en ce que** le dispositif d'actionnement (7) fait partie d'une technique de gestion supérieure, de préférence de la gestion technique du bâtiment (GTB).

12. Clapet coupe-feu selon l'une quelconque des revendications 9 à 11, **caractérisé en ce qu'**au moins un fusible thermique déclenchable (6) est formé comme un dispositif de déclenchement thermoélectrique avec au moins une sécurité de température extérieure du boîtier et au moins une sécurité de température intérieure du boîtier.

13. Clapet coupe-feu selon l'une quelconque des revendications 9 à 12, **caractérisé en ce que** l'entraînement (4) est formé comme un moteur à rappel par ressort électrique comprenant l'élément ressort (22).

14. Clapet coupe-feu selon l'une quelconque des revendications 9 à 13, **caractérisé en ce que** le dispositif de commande (10) fait partie de l'entraînement (4).

15. Clapet coupe-feu selon l'une quelconque des revendications 9 à 14, **caractérisé en ce que** le dispositif de freinage (11) est intégré dans l'entraînement (4).

16. Clapet coupe-feu selon l'une quelconque des revendications 9 à 15, **caractérisé en ce que** le dispositif de freinage (11) est formé comme un frein à courants de Foucault.

17. Clapet coupe-feu selon l'une quelconque des revendications 9 à 16, **caractérisé en ce que** le dispositif de commande (10) est agencé de telle sorte que le volet de clapet (3) est freiné, de préférence de manière uniforme, sur toute la course de pivotement de sa position ouverte vers sa position fermée.

18. Clapet coupe-feu selon l'une quelconque des revendications 9 à 17, **caractérisé en ce que** le dispositif de commande (10) est agencé de telle sorte que le freinage a lieu dans une plage de freinage qui se termine avant d'atteindre la position fermée du volet de clapet (3).

19. Clapet coupe-feu selon la revendication précédente, **caractérisé en ce que** la plage de freinage se termine environ 10° à 5° avant la position fermée du volet de clapet (3).
